# EUROPÄISCHE PATENTANMELDUNG

(11) **EP 0 474 962 A1**
(43) Veröffentlichungstag der Anmeldung: **18.03.1992**
(21) Anmeldenummer: 91106172.9
(22) Anmeldetag: 18.04.1991
(51) Int. Cl.: A47B 21/00

(54) **Arbeitstisch mit Stellfüssen**

(30) Priorität: 14.08.1990 DE 9011810 U
(71) Anmelder: VARIO BÜROEINRICHTUNGEN GmbH & Co. KG, D-65779 Kelkheim (DE)
(72) Erfinder: Wotjak-Hohl, Karoline, W-6246 Glashütten (DE); Krätschmer, Siegfried, W-6200 Wiesbaden (DE)
(74) Vertreter: Keil, Rainer A., Dipl.-Phys. Dr.

(57) **Zusammenfassung**

Die Erfindung betrifft einen Arbeitstisch od. dgl. mit Stellfüßen, von welchen wenigstens einer zumindest einen von außen zugänglichen Kabelkanal, der, z.B. über eine Abdeckblende, verschlossen ist, mit einer Auslaßöffnung für Stromführungskabel aufweist, welche mittels einer Verschlußblende (1) verschließbar ist, wobei die Verschlußblende (1) einen in die Auslaßöffnung einsetzbaren Führungsrahmen (2) aufweist, in welchem ein Blendenabschnitt (3) in der Querschnittsebene der Auslaßöffnung zumindest im Öffnungsbereich der Auslaßöffnung verschieblich gelagert ist.

## Beschreibung

Die Erfindung bezieht sich auf einen Arbeitstisch od. dgl. mit Stellfüßen, von welchen wenigstens einer zumindest einen von außen zugänglichen Kabelkanal, der, z.B. über eine Abdeckblende, verschlossen ist, mit einer Auslaßöffnung für Stromführungskabel aufweist, welche mittels einer Verschlußblende verschließbar ist.

Derartige Arbeitstische sind bekannt. Um elektrische Geräte auf dem Arbeitstisch mit Strom versorgen zu können, werden Stromführungskabel über einen oder mehrere Kabelkanäle wenigstens eines der Stellfüße vom Boden bis zum elektrischen Gerät auf der Tischplatte geführt. Um die Kabel abzudecken, sind die Kabelkanäle z.B. mit langen Abdeckblenden verschlossen. Es verbleibt lediglich eine von außen sichtbare Auslaßöffnung in der Abdeckblende, über welche die Stromführungskabel in den Stellfuß geführt werden. Je nach Menge der Stromführungskabel bzw. Durchmesser des Kabelbaumes ist die Auslaßöffnung bemessen und gestaltet. Hierzu weist die Abdeckblende in dem Bereich, der als Auslaßöffnung vorgesehen ist, einen entsprechenden Ausschnitt auf.

Wenn entweder weniger oder überhaupt keine Stromführungskabel mehr durch einen solchen Stellfuß zu führen sind, bspw. weil weniger oder überhaupt keine elektrischen Geräte mehr auf dem Arbeitstisch stehen oder wenn die Kabel über einen anderen Stellfuß zugeführt werden sollen, wird nur noch eine kleinere oder überhaupt keine Auslaßöffnung mehr in dem betreffenden Stellfuß benötigt. Im ersten Fall bleibt beim Stand der Technik die Auslaßöffnung in unschöner Weise nur teilweise genutzt. Im letzten Fall kann die Auslaßöffnung über eine entsprechend große, separate Verschlußblende wieder verschlossen werden. Dazu ist es erforderlich, eine passende Verschlußblende zur Hand zu haben, was jedoch erfahrungsgemäß nach mehr oder weniger langer Zeit nicht der Fall ist, da die ursprünglich mitgelieferte Verschlußblende nicht mehr auffindbar ist.

Aufgabe der Erfindung ist es, einen Arbeitstisch der eingangs genannten Art zu schaffen, bei dem der Öffnungsbereich der Auslaßöffnung bei Gebrauch so gering wie möglich gehalten ist und bei nicht Gebrauch, also ohne Stromführungskabel, in einfacher Weise ohne seperate Verschlußblende vollständig zu verschließen ist.

Diese Aufgabe wird erfindungsgemäß im wesentlichen dadurch gelöst, daß die Verschlußblende einen in die Auslaßöffnung einsetzbaren Führungsrahmen aufweist, in welchem ein Blendenabschnitt in der Querschnittsebene der Auslaßöffnung zumindest im Öffnungsbereich der Auslaßöffnung verschieblich gelagert ist. Hierdurch ist die Verschlußblende unverlierbar an der Auslaßöffnung gehalten. Zudem kann der Öffnungsbereich der Auslaßöffnung bei Gebrauch in Abhängigkeit von Durchmesser und Anzahl der Stromführungskabel so klein wie möglich gehalten werden. Die Auslaßöffnung kann aber durch den verschieblichen Blendenabschnitt in einfacher Weise auch wieder vollständig verschlossen werden, wenn durch den betreffenden Stellfuß keine Stromführungskabel mehr geführt werden sollen. Auf diese Weise sind bei einem mit der Erfindung versehenen Arbeitstisch keine oder keine übermäßig großen störenden ungenutzten Auslaßöffnungen vorhanden.

Vorteilhafterweise hat der Führungsrahmen einen der Form der Auslaßöffnung angepaßten Einsteckrahmenabschnitt, mithilfe dessen die erfindungsgemäße Verschlußblende in einfacher Weise leicht in die Auslaßöffnung eingesetzt werden kann und dort sicher gehalten ist.

Um den z.T. unansehnlichen, scharfen Rand der Auslaßöffnung einfach abdecken zu können, kann der Einsteckrahmenabschnitt einen parallel zu dem Rand der Auslaßöffnung umlaufenden Abdeckflansch aufweisen.

Wenn der Einsteckrahmenabschnitt eine umlaufende Nut für die Aufnahme des die Auslaßöffnung begrenzenden Randes der Abdeckblende des Kabelkanals aufweist, kann die Verschlußblende einfach und paßgenau auf den Rand der Auslaßöffnung aufgesteckt werden.

Um die Verschlußblende sicher im Stellfuß zu halten und ein Herausfallen zu vermeiden, können in Weiterbildung der Erfindung im Bereich des Führungsrahmens, vorzugsweise im Bereich des Einsteckrahmenabschnitts, Rastvorsprünge oder - aussparungen für das Zusammenwirken mit entsprechenden Rastaussparungen oder -vorsprüngen an dem die Auslaßöffnung begrenzenden Rand der Abdeckblende des Kabelkanals vorgesehen sein.

Hierbei ist es besonders vorteilhaft, wenn die Rastvorsprünge oder -aussparungen in den seitlichen, vertikal verlaufenden Abschnitten der umlaufenden Nut angeordnet sind.

Um zu gewährleisten, daß die erfundene Verschlußblende immer funktionsfähig ist sieht ein weiteres Erfindungsmerkmal vor, daß der Blendenabschnitt unverlierbar in dem Führungsrahmen gehalten ist.

Zu diesem Zweck kann an dem Führungsrahmen und/oder dem Blendenabschnitt wenigstens ein das Herausfallen des Blendenabschnitts aus dem Führungsrahmen verhindernder Anschlag vorgesehen sein.

Zur Gewährleistung einer verkantungsfreien Führung des verschiebbaren Blendenabschnitts weist der Führungsrahmen vorteilhafterweise eine innere Führungsnut für die Seitenränder des Blendenabschnitts auf.

Ein weiterbildendes Erfindungsmerkmal besteht darin, daß der Blendenabschnitt in Verschlußrichtung mittels einer Rückstellfeder belastet ist. Auf diese Weise wird erreicht, daß der Blendenabschnitt selbsttätig die Auslaßöffnung so weit wie möglich verschließt. Lediglich der für die Stromführungskabel unbedingt benötigte Querschnitt bleibt offen.

Bei einer besonders raumsparenden Ausgestaltung der Erfindung ist die Rückstellfeder als flache Meanderfeder ausgebildet.

Hierbei kann die Rückstellfeder mit ihren äußeren Umkehrbögen in der Führungsnut des Blendenabschnitts geführt sein.

Um auf eine einfache Weise eine wirksame Halterung der Rückstellfeder in dem Führungsrahmen zu erzielen, kann der oberste Querabschnitt der Fückstellfeder in dem Führungsrahmen festgeklemmt sein.

Eine herstellungstechnisch einfache Ausgestaltung der Erfindung, die gleichzeitig kostengünstig ist, wird dadurch erreicht, daß die Rückstellfeder einteilig mit dem Blendenabschnitt, z.B. aus Kunststoff, ausgebildet ist.

Zur Vermeidung einer Überbeanspruchung der Rückstellfeder kann an dem Führungsrahmen und/oder dem Blendenabschnitt wenigstens ein Anschlag für die Begrenzung des Öffnungshubes des Blendenabschnitts vorgesehen sein.

Gemäß einem anderen vorteilhaften Erfindungsmerkmal ist der Führungsrahmen als gesondertes Bauteil in die Abdeckblende einsetzbar. Die Abdeckblende kann in diesem Fall mit einer definierten Auslaßöffnung versehen sein, in welche der Führungsrahmen eingesetzt wird.

Weiterhin kann vorgesehen sein, daß am unteren Rand des Blendenabschnitts eine Griffleiste angeformt ist, die das Ergreifen und Verschieben des Blendenabschnitts in der Führungsnut des Führungsrahmens erleichtert.

Weitere Ziele, Merkmale, Vorteile und Anwendungsmöglichkeiten der Erfindung ergeben sich aus der nachfolgenden Beschreibung eines Ausführungsbeispiels anhand der Zeichnung. Dabei bilden alle beschriebenen und/oder bildlich dargestellten Merkmale für sich oder in beliebiger sinnvoller Kombination den Gegenstand der Erfindung, auch unabhängig von ihrer Zusammenfassung in den Ansprüchen oder deren Rückbeziehung.

Es zeigen:
Fig. 1 eine Ansicht einer bei der Erfindung verwirklichten Verschlußblende,
Fig. 2 eine Ansicht eines bei der Erfindung verwirklichten Führungsrahmens für eine Verschlußblende nach Fig. 1, in dieser gegenüber vergrößerter und teilweise geschnittener Darstellung,
Fig. 3 einen Vertikalschnitt des Führungsrahmens nach Fig. 2 entlang der Linie 111-111,
Fig. 4 eine Ansicht des Führungsrahmens nach Fig. 2 in Pfeilrichtung IV gesehen,
Fig. 5 einen Horizontalschnitt des Führungsrahmens nach Fig. 2 entlang der Linie V-V,
Fig.6 eine Ansicht eines bei der Erfindung verwirklichten Blendenabschnitts mit Rückstellfeder für eine Verschlußblende nach Fig. 1, in dieser gegenüber vergrößerter Darstellung, und
Fig. 7 eine Ansicht der Rückstellfeder nach Fig. 6 in Pfeilrichtung VII gesehen.

Eine erfindungsgemäße Verschlußblende 1 weist nach dem in Fig. 1 dargestellten Ausführungsbeispiel einen Führungsrahmen 2 auf, in dessen unterem Abschnitt ein Blendenabschnitt 3 verschieblich gelagert ist. Der Führungsrahmen 2 weist zu diesem Zweck eine im wesentlichen U-förmige Grundgestalt auf mit zwei vertikalen Seitenschenkeln 5, 6 und einem quer verlaufenden Verbindungsstück 7. Parallel zu dem Verbindungsstück 7 verläuft etwa am oberen Ende des unteren Drittels des Führungsrahmens 2 eine Querstrebe 9, welche zwischen den freien Enden der Seitenschenkel 5, 6 eine untere Blendenabschnittsöffnung 10' abteilt. Zwischen Verbindungsstück 7 und Querstrebe 9 ist parallel zu den Seitenschenkeln 5, 6 eine vertikale Mittelstrebe 8 zur Verstärkung vorgesehen.

Um die Blendenabschnittsöffnung 10' herum verläuft auf den freien Endabschnitten der Seitenschenkel 5, 6 sowie auf der Querstrebe 9 innenseitig ein Einsteckrahmenabschnitt 10 zum Einstecken der Verschlußblende 1 in eine Auslaßöffnung für Stromführungskabel aus dem Kabelkanal eines Stellfußes eines Arbeitstisches. Der Einsteckrahmenabschnitt 10 ist der Form der Auslaßöffnung angepaßt. Desweiteren ist der Einsteckrahmenabschnitt 10 im Abstand von der Innenseite des Führungsrahmens 2 mit einem Abdeckflansch 11 derart versehen, daß eine umlaufende Nut 12 für die Aufnahme des Randes der Auslaßöffnung gebildet ist. In den seitlichen Abschnitten der umlaufenden Nut 12 sind Rastvorsprünge 13, 14 vorgesehen, die, bezogen auf die Mittellängsachse L des Führungsrahmens 2, sich spiegelbildlich gegenüberliegen. Die Rastvorsprünge 13, 14 wirken mit entsprechenden Rastaussparungen in dem die Auslaßöffnung umgebenden Rand der Kabelkanalabdeckung zusammen. Statt der Rastvorsprünge 13, 14 können natürlich auch Restaussparungen vorgesehen sein, die dann mit entsprechenden Rastvorsprüngen an dem die Auslaßöffnung umgebenden Rand der Kabelkanalabdeckung zusammenwirken.

In dem Führungsrahmen 2 ist eine innere Führungsnut 15 vorgesehen, in welcher der Blendenabschnitt 3 bei seiner möglichen Auf- und Abbewegung geführt ist. In der Führungsnut 15 ist auch eine als flache Meanderfeder einstückig mit dem Blendenabschnitt 3 aus Kunststoff ausgebildete Rückstellfeder 4 geführt. In der Führungsnut 15 sind etwa am Beginn des oberen Drittels des Führungsrahmens 2 Anschläge 16, 17 ausgebildet, die den Verschiebeweg des Blendenabschnitts 3 begrenzen.

Wie aus Fig. 6 und 7 ersichtlich, ist am unteren Ende des Blendenabschnitts 3 eine rippenartige Griffleiste 18 ausgebildet. Auf gegenüberliegenden Seiten, bezogen auf die Mittellängsachse M des Blendenabschnitts 3 und der Rückstellfeder 4, sind am oberen Ende des Blendenabschnitts 3 Anschläge 19, 20 vorgesehen. Diese Anschläge 19, 20 verhindern ein Herausfallen des Blendenabschnitts 3 aus dem Führungsrahmen 2 durch Zusammenwirken mit der Querstrebe 9. Die Anschläge 19, 20 sind in Richtung auf die Rückstellfeder 4 so abgeschrägt (vgl. Fig. 7), daß zwar ein Einsetzen des Blendenabschnitts 3 in den Führungsrahmen 2 erleichtert, sein Herausnehmen jedoch erschwert ist.

Während die Umkehrbogen der meanderförmigen Rückstellfeder 4 in den Führungsnuten 15 aufgenommen sind, ist der oberste Querabschnitt 21 der Rückstellfeder 4 im Führungsrahmen 2, d.h. in dem quer verlaufenden Führungsnutabschnitt 15' des Verbindungsstückes 7, festgeklemmt.

Zur Montage wird die als eine Einheit mit Führungsrahmen 2, Blendenabschnitt 3 und Feder 4 ausgebildete Verschlußblende 1 von unten in eine z.B. als Randausschnitt ausgebildete Auslaßöffnung einer Kanalabdeckung eingeschoben, so daß die die Auslaßöffnung begrenzenden Seitenränder in die Nuten 12 aufgenommen werden. Der äußere Umfang des Einsteckrahmenabschnitts 10 ist nach der Größe und Form der Auslaßöffnung des Stellfußes bestimmt. Nach Einschieben des Einsteckrahmenabschnitts 10 und Einrasten der Rastvorsprünge 13, 14 in entsprechende Rastausnehmungen in der Abdeckblende des Kabelkanals liegt der Teil des Führungsrahmens 2 oberhalb des Einsteckrahmenabschnitts 10 innerhalb der Kabelabdeckung im Kabelkanal.

Zum Öffnen wird der Blendenabschnitt 3 entgegen der Federkraft der Rückstellfeder 4 nach oben gedrückt. Hierdurch wird die Blendenabschnittsöffnung 10' teilweise oder ganz freigegeben. Nach dem Hindurchführen der Stromführungskabel durch die wenigstens teilweise freigegebene Blendenabschnittsöffnung 10' wird der Blendenabschnitt 3 losgelassen und durch die Rückstellfeder 4 bis auf die Stromführungskabel gedrückt, wodurch jeweils nur der kleinste, benötigte Querschnitt der Blendenabschnittsöffnung 10' für die Stromführungskabel geöffnet bleibt.

### Bezugszeichenliste:

1 Verschlußblende
2 Führungsrahmen
3 Blendenabschnitt
4 Rückstellfeder
5 Seitenschenkel
6 Außenschenkel
7 Verbindungsstück
8 Mittelstrebe
9 Querstrebe
10 Einsteckrahmenabschnitt
10' Blendenabschnittsöffnung
11 Abdeckflansch
12 Nut
13 Rastvorsprung
14 Rastvorsprung
15 Führungsnut
15' Führungsnutabschnitt
16 Anschlag
17 Anschlag
18 Griffleiste
19 Anschlag
20 Anschlag
21 oberster Querabschnitt
L Mittellängsachse
M Mittellängsachse

## Patentansprüche

1. Arbeitstisch od. dgl. mit Stellfüßen, von welchen wenigstens einer zumindest einen von außen zugänglichen Kabelkanal, der, z.B. über eine Abdeckblende, verschlossen ist, mit einer Auslaßöffnung für Stromführungskabel aufweist, welche mittels einer Verschlußblende (1) verschließbar ist, dadurch gekennzeichnet, daß die Verschlußblende (1) einen in die Auslaßöffnung einsetzbaren Führungsrahmen (2) aufweist, in welchem ein Blendenabschnitt (3) in der Querschnittsebene der Auslaßöffnung zumindest im Öffnungsbereich der Auslaßöffnung verschieblich gelagert ist.

2. Arbeitstisch nach Anspruch 1, dadurch gekennzeichnet, daß der Führungsrahmen (2) einen der Form der Auslaßöffnung angepaßten Einsteckrahmenabschnitt (10) aufweist.

3. Arbeitstisch nach Anspruch 2, dadurch gekennzeichnet, daß der Einsteckrahmenabschnitt (10) einen parallel zum Rand der Auslaßöffnung umlaufenden Abdeckflansch (11) aufweist.

4. Arbeitstisch nach Anspruch 2 oder 3, dadurch gekennzeichnet, daß der Einsteckrahmenabschnitt (10) eine umlaufende Nut (12) für die Aufnahme des die Auslaßöffnung begrenzenden Randes der Abdeckblende des Kabelkanals aufweist.

5. Arbeitstisch nach einem der Ansprüche 1 bis 4, dadurch gekennzeichnet, daß im Bereich des Führungsrahmens (2), vorzugsweise im Bereich des Einsteckrahmenabschnitts (10) Rastvorsprünge (13, 14) oder -aussparungen für das Zusammenwirken mit entsprechenden Rastaussparungen oder -vorsprüngen an dem die Auslaßöffnung begrenzenden Rand der Abdeckblende des Kabelkanals vorgesehen sind.

6. Arbeitstisch nach Anspruch 5, dadurch gekennzeichnet, daß die Rastvorsprünge (13, 14) oder -aussparungen in den seitlichen, vertikal verlaufenden Abschnitten der umlaufenden Nut (12) angeordnet sind.

7. Arbeitstisch nach einem der Ansprüche 1 bis 6, dadurch gekennzeichnet, daß der Blendenabschnitt (3) unverlierbar in dem Führungsrahmen (2) gehalten ist.

8. Arbeitstisch nach Anspruch 7, dadurch gekennzeichnet, daß den dem Führungsrahmen (2) und/oder dem Blendenabschnitt (3) wenigstens ein, das Herausfallen des Blendenabschnitts (3) aus dem Führungsrahmen (2) verhindernder Anschlag (19, 20) vorgesehen ist.

9. Arbeitstisch nach einem der Ansprüche 1 bis 8, dadurch gekennzeichnet, daß der Führungsrahmen (2) eine innere Führungsnut (15) für die Seitenränder des Blendenabschnitts (3) aufweist.

10. Arbeitstisch nach einem der Ansprüche 1 bis 9, dadurch gekennzeichnet, daß der Blendenabschnitt (3) in Verschlußstellung mittels einer Rückstellfeder (4) belastet ist.

11. Arbeitstisch nach Anspruch 10, dadurch gekennzeichnet, daß die Rückstellfeder (4) als flache Meanderfeder ausgebildet ist.

12. Arbeitstisch nach Anspruch 10 oder 11 , dadurch gekennzeichnet, daß die Rückstellfeder (4) in der Führungsnut (15) des Blendenabschnitts (3) geführt ist.

13. Arbeitstisch nach einem der Ansprüche 10 bis 12, dadurch gekennzeichnet, daß der oberste Querabschnitt (21) der Rückstellfeder (4) in dem Führungsrahmen (2) festgeklemmt ist.

14. Arbeitstisch nach einem der Ansprüche 10 bis 13, dadurch gekennzeichnet, daß die Rückstellfeder (4) einteilig mit dem Blendenabschnitt (3), z.B. aus Kunststoff, ausgebildet ist.

15. Arbeitstisch nach einem der Ansprüche 1 bis 14, dadurch gekennzeichnet, daß an dem Führungsrahmen (2) und/oder dem Blendenabschnitt (3) wenigstens ein Anschlag (16, 17) für die Begrenzung des Verschiebewegs des Blendenabschnitts (3) vorgesehen ist.

16. Arbeitstisch nach einem der Ansprüche 1 bis 15, dadurch gekennzeichnet, daß der Führungsrahmen (2) als gesondertes Bauteil in die Abdeckblende einsetzbar ist.

17. Arbeitstisch nach einem der Ansprüche 1 bis 16, dadurch gekennzeichnet, daß der Blendenabschnitt (3) eine Griffleiste (18) aufweist.
